# EUROPÄISCHE PATENTSCHRIFT

(11) **EP 3 007 592 B1**
(45) Veröffentlichungstag und Bekanntmachung des Hinweises auf die Patenterteilung: **08.08.2018**
(21) Anmeldenummer: 14729662.8
(22) Anmeldetag: 12.06.2014
(51) Int. Cl.: A47F 1/12, A47F 5/00

(54) **ANORDNUNG UMFASSEND EINE VORRICHTUNG ZUM VORSCHUB VON WAREN UND WAREN**
ARRANGEMENT COMPRISING A DEVICE FOR ADVANCING GOODS AND GOODS
ENSEMBLE COMPRENANT D'UN DISPOSITIF D'AVANCE DE MARCHANDISES ET DE MARCHANDISES

(30) Priorität: 12.06.2013 DE 202013102529 U
(43) Veröffentlichungstag der Anmeldung: 20.04.2016
(73) Patentinhaber: POS TUNING Udo Voßhenrich GmbH & Co. KG, 32107 Bad Salzuflen (DE)
(72) Erfinder: FREESE, Michael, 32257 Bünde (DE)
(74) Vertreter: Dantz, Jan Henning
(86) Internationale Anmeldenummer: PCT/EP2014/062263
(87) Internationale Veröffentlichungsnummer: WO 2014/198839

(56) Entgegenhaltungen:
- EP-A1- 2 767 192
- DE-U1-202013 006 274
- DE-U1-202013 101 724
- GB-A- 2 392 667
- US-A1- 2004 004 046
- US-A1- 2009 084 812

## Beschreibung

Die vorliegende Erfindung betrifft eine Anordnung umfassend eine Vorrichtung zum Vorschub von Waren mit Waren, insbesondere für Verkaufsregale, nach dem Oberbegriff des Anspruches 1.

Die DE 20 2007 011 927 offenbart ein Warenpräsentationssystem, bei dem entlang eines Führungsprofils ein über eine Feder vorgespannter Warenvorschub verschieblich gelagert ist. Über den Warenvorschub werden die auf dem Führungsprofil angeordneten Waren verschoben, sobald die vorderste Ware aus einem Regal entnommen wurde. Solche Warenpräsentationssysteme haben sich an sich bewährt und sorgen für ein einheitliches optisches Erscheinungsbild an der Verkaufsstätte. Gerade bei schwereren Waren, beispielsweise bei Flaschen, besteht allerdings das Problem, dass der Warenvorschub mit einer höheren Federkraft beaufschlagt werden muss, um die Waren zur Vorderseite des Führungsprofils zu verschieben. Die höheren Federkräfte führen dazu, dass die Waren nach der Entnahme der vordersten Ware beschleunigt werden, so dass es beim Anschlagen der vordersten Waren zu einem abrupten Abbremsen kommt, wodurch ein Kippmoment erzeugt wird, da der Anschlag meist nur im unteren Bereich der Ware angeordnet ist. Im schlimmsten Fall kann dieses Kippmoment dafür sorgen, dass die Ware aus dem Regal fällt und beschädigt wird.

Die GB 2 392 6678 A offenbart eine Vorschubvorrichtung für Verkaufsregale, bei der ein Schieber in eine Vorschubrichtung durch eine Feder vorgespannt ist. Dabei greift ein Zahnrad in eine Zahnstange ein, um einen Rotationsdämpfer anzutreiben, der eine Vorschubbewegung abbremst.

Die EP 2 767 192 A1 zeigt eine ähnliche Vorschubvorrichtung.

Es ist daher Aufgabe der vorliegenden Erfindung, eine Anordnung mit einer Vorrichtung zum Vorschub von Waren mit Waren zu schaffen, die die oben genannten Probleme vermeidet und ein sicheres Verschieben der Waren gewährleistet, auch wenn höhere Federkräfte zum Verschieben schwererer Waren eingesetzt werden.

Diese Aufgabe wird mit einer Anordnung mit den Merkmalen des Anspruches 1 gelöst.

Erfindungsgemäß umfasst die Anordnung eine Vorrichtung zum Vorschub von Waren sowie Flaschen oder gestapelte Waren, wobei die Vorrichtung mit einem Dämpfer versehen ist, mittels dem eine Bewegung des Schiebers zumindest in die Vorschubrichtung gebremst wird. Dadurch kann eine übermäßige Beschleunigung der Waren beim Vorschub vermieden werden, auch wenn zum Verschieben schwererer Waren höhere Federkräfte auf den Schieber wirken. Denn durch den Dämpfer wird die Bewegung des Schiebers gebremst, wobei die Dämpfungskräfte mit zunehmender Geschwindigkeit des Schiebers ansteigen kann, so dass die Geschwindigkeit des Schiebers und der Waren begrenzt wird. Dies vermeidet laute Anschlaggeräusche und Probleme, die durch ein Kippmoment beim Auftreffen der vordersten Ware auf einen Anschlag entstehen können, wenn dieser nur im unteren Bereich der Ware angeordnet ist. Dadurch können auch zerbrechliche oder leichte Produkte sicherer bewegt werden. Zudem lassen sich auch gestapelte Produkte ohne zusätzliche Halter oder Anschläge mit der Vorrichtung bewegen.

Der Dämpfer ist erfindungsgemäß als Rotationsdämpfer ausgebildet, der an einer drehbaren Achse der Feder angeordnet ist. Dadurch kann der Dämpfer kompakt an dem Schieber montiert werden und nutzt die Bewegung der drehbaren Achse der Feder, um den Schieber zu bremsen.

Vorzugsweise ist der Dämpfer über den gesamten Verfahrweg des Schiebers entlang der Führung wirksam. Dadurch gewährleistet der Dämpfer, dass unabhängig vom Befüllungsgrad der Vorrichtung ein starkes Beschleunigen der Waren vermieden wird, und unabhängig von der Position des Schiebers ein Abbremsen über den Dämpfer erfolgt. Erfindungsgemäß ist der Rotationsdämpfer an einer Achse einer Rollenfeder angeordnet, die sich beim Aufwickeln der Rollenfeder durch einen Vorschub des Schiebers dreht, wobei der Rotationdämpfer auch mit der Achse der Rollenfeder und einem Gehäuse des Schiebers gekoppelt ist. Gemäß einer weiteren Ausgestaltung ist der Dämpfer nur in Vorschubrichtung wirksam, während in die gegenüberliegende Richtung ein Freilauf an dem Dämpfer vorgesehen ist. Dies erleichtert das Befüllen der Vorrichtung zum Vorschub von Waren, indem der Schieber entgegen der Vorschubrichtung auf einfache Weise zurückgesetzt werden kann.

Für einen kompakten Aufbau ist die Führung als im Wesentlichen plattenförmiges Profil mit Führungsleisten und/oder Führungsnuten ausgebildet, die zur Führung des Schiebers dienen. Ferner kann die Führung zwei Seitenwände aufweisen, zwischen denen die zu verschiebenden Waren angeordnet sind. Gerade zum Verschieben von Flaschen kann es vorteilhaft sein, wenn die Flaschen zusätzlich an den Seitenwänden geführt werden, um eine Bewegung in eine Richtung quer zur Vorschubrichtung zu vermeiden. Erfindungsgemäß ist die Feder als aufwickelbare Bandfeder bzw. Rollenfeder ausgebildet, die den Schieber zu einem Anschlag in Vorschubrichtung vorspannt. Dadurch kann der Schieber auch über große Verfahrwege über die Bandfeder oder Rollenfeder gespannt werden.

Die Erfindung wird nachfolgend anhand eines Ausführungsbeispiels mit Bezug auf die beigefügten Zeichnungen näher erläutert. Es zeigen:
- Figur 1: eine perspektivische Ansicht einer Vorrichtung zum Vorschub von Waren, die nicht zur Erfindung gehört;
- Figur 2: eine Draufsicht auf die Vorrichtung der Figur 1;
- Figur 3: eine Vorderansicht auf die Vorrichtung der Figur 1;
- Figur 4: eine Rückansicht auf die Vorrichtung der Figur 1;
- Figur 5: eine perspektivische Ansicht einer Vorrichtung zum Vorschub von Waren einer erfindungsgemäßen Anordnung;
- Figur 6: eine Ansicht der Vorrichtung der Figur 5, teilweise im Schnitt;
- Figur 7: eine Rückansicht der Vorrichtung der Figur 5, und
- Figur 8: eine geschnittene Seitenansicht der Vorrichtung der Figur 7.

Eine Vorrichtung 1 zum Vorschub von Waren wird insbesondere an Verkaufsregalen montiert, damit die jeweiligen Waren an der Vorderseite des Regals angeordnet werden und leicht entnommen werden können. Die Vorrichtung 1 umfasst eine Führung 2, die im Wesentlichen leistenförmig ausgebildet ist und an der ein Schieber 4 verfahrbar gelagert ist. Die Führung 2 kann als Profil aus Kunststoff oder Leichtmetall hergestellt sein. Der Schieber 4 ist dabei in eine Vorschubrichtung durch zwei Leisten 3 geführt, an denen Führungsstege des Schiebers 4 anliegen. Der Schieber 4 weist eine Kontaktfläche 5 auf, die an der Rückseite einer Ware anliegt, um eine Vielzahl von Waren zu einem Anschlag 6 zu bewegen. Erfindungsgemäß sind Waren Flaschen oder gestapelte Waren, die über den Schieber 4 bewegbar sind.

Die Führung 2 umfasst ferner zwei Seitenwände 7 und 8, zwischen denen die Waren angeordnet werden können, damit diese dann über den Schieber 4 in Vorschubrichtung bewegt werden. An den Seitenwänden 7 und 8 sind im vorderen Bereich hakenförmige Halter 9 ausgebildet, die an einem Verkaufsregal festlegbar sind. Ferner ist an der Vorderseite ein nach oben hervorstehender Anschlag 6 ausgebildet, der die Position der vordersten Waren vorgibt und meist nur im unteren Bereich der Waren angeordnet ist, damit das Etikett und andere Kennzeichnungen an der Ware sichtbar bleiben.

Wie in Figur 2 gezeigt ist, befindet sich an der Führung 2 parallel zur Vorschubrichtung eine Zahnstange 10, die einteilig mit der Führung 2 oder als zusätzliches Bauteil an dieser montiert sein kann. An dem Schieber 4 ist ein Zahnrad vorgesehen, das in Eingriff mit der Zahnstange 10 steht. Über das Zahnrad wird ein Dämpfer 11 angetrieben, der als Rotationsdämpfer ausgebildet ist und mit dem Schieber 4 verfahren wird. Der Schieber 4 ist dabei über eine Feder 12, die als aufgewickelte Bandfeder bzw. Rollenfeder ausgebildet ist, in Vorschubrichtung vorgespannt. Hierfür ist die Feder 12 mit einem Ende an einem Federhalter 13 benachbart zu dem Anschlag 6 fixiert, so dass der Schieber 4 über den gesamten Verfahrweg entlang der Führung 2 über die Feder 12 vorgespannt ist. Gleichermaßen ist der Dämpfer 11 über den gesamten Verfahrweg des Schiebers 4 wirksam, wobei der Dämpfer 11 nur in Vorschubrichtung bei einer Bewegung des Schiebers 4 bremst, wobei die Bremskräfte mit steigender Geschwindigkeit des Schiebers 4 zunehmen. In die gegenüberliegende Richtung weist der Dämpfer 11 einen Freilauf auf, um ein leichtgängiges Zurückverschieben des Schiebers 4 in eine hintere Stellung beim Befüllen der Vorrichtung 1 zu ermöglichen.

In dem dargestellten nicht erfindungsgemäßen Ausführungsbeispiel dreht sich der Rotationsdämpfer um eine im Wesentlichen vertikale Achse. Es ist natürlich auch möglich, den Rotationsdämpfer um eine geneigte Achse oder eine horizontale Achse drehen zu lassen, wobei die Zähne der Zahnstange 10 entsprechend geneigt angeordnet werden können.

Ferner kann statt der Zahnstange auch ein anderes Profil eingesetzt werden, das in Eingriff mit einem Getriebe oder einem Rotationsdämpfer steht, beispielsweise eine Leiste mit einer Vielzahl von Öffnungen in regelmäßigen Abständen. Die Leiste kann dabei auch integral mit der Führung 2 ausgebildet sein, um eine Dämpfung mit nur wenigen Bauteilen bereitzustellen.

Erfindungsgemäß ist ein Rotationsdämpfer an einer drehbaren Achse der Feder 12 angeordnet. Dann kann über die Drehbewegung der Achse der Rotationdämpfer angetrieben werden, um die Bewegung des Schiebers 4 zu bremsen.

Zudem ist es möglich, den Dämpfer 11 auch bei einer anderen Führung 2 vorzusehen, die beispielsweise keine Seitenwände 7 und 8 aufweist.

In dem dargestellten nicht erfindungsgemäßen Ausführungsbeispiel kämmt das Zahnrad des Rotationsdämpfers mit einer Zahnstange 10. Es ist auch möglich, die Feder als Bandfeder in einer Längsrichtung zu perforieren und die Perforation zur Bewegung des Zahnrades des Rotationsdämpfers zu nutzen. Dann greifen die Zähne des Zahnrades in einsprechende Perforationen oder Aussparungen an der Feder ein und können so die notwendigen Dämpfungskräfte auf den Schieber übertragen.

In den Figuren 5 bis 8 ist eine modifizierte Ausführungsform einer Vorrichtung einer erfindungsgemäßen Anordnung gezeigt, wobei dieselben Bauteile des ersten Ausführungsbeispiels mit denselben Bezugszeichen bezeichnet sind. Die Vorrichtung 1 umfasst eine Führung 2 in Form einer Schiene, an der Leisten 3 ausgebildet sind, die zur Führung eines Schiebers 4 dienen. Der Schieber 4 umfasst ein Gehäuse, an dessen Vorderseite eine Platte mit einer Kontaktfläche 5 ausgebildet ist, während innerhalb des Gehäuses ein aufgewickelter Teil einer Feder 12 angeordnet ist. Die Feder 12 ist über einen Federhalter 13 benachbart zu einem Anschlag 6 an der Vorderseite der Führung 2 fixiert, um den Schieber 4 in Vorschubrichtung zur Vorderseite hin vorzuspannen.

Zur Dämpfung der Bewegung des Schiebers 4 ist ein Rotationsdämpfer 14 vorgesehen, der an einer drehbaren Achse der Feder 12 angeordnet ist und dazu dient, die Bewegung des Schiebers 4 zu bremsen, so dass die Geschwindigkeit des Schiebers 4 nicht zu schnell wird. Dadurch kann verhindert werden, dass Waren beim Verfahren durch den Schieber 4 gegen den Anschlag 6 verfahren werden und durch das abrupte Abbremsen kippen.

### Bezugszeichenliste

- 1: Vorrichtung
- 2: Führung
- 3: Leiste
- 4: Schieber
- 5: Kontaktfläche
- 6: Anschlag
- 7: Seitenwand
- 8: Seitenwand
- 9: Halter
- 10: Zahnstange
- 11: Dämpfer
- 12: Feder
- 13: Federhalter
- 14: Rotationsdämpfer

## Patentansprüche

1. Anordnung umfassend eine Vorrichtung (1) zum Vorschub von Waren und Waren, insbesondere für Verkaufsregale, mit einer Führung (2), entlang der ein Schieber (4) geführt ist, wobei der Schieber (4) über eine Feder (12) in Vorschubrichtung vorgespannt ist, wobei ein Dämpfer (11) vorgesehen ist, mittels dem eine Bewegung des Schiebers (4) zumindest in die Vorschubrichtung gebremst wird, und die Feder (12) als aufwickelbare Bandfeder ausgebildet ist, die den Schieber (4) zu einem Anschlag (6) in Vorschubrichtung vorspannt, der an einer Vorderseite nach oben hervorsteht, wobei die Feder (12) mit einem Ende an einem Federhalter (13) benachbart zu dem Anschlag (6) fixiert ist, so dass der Schieber (4) über den gesamten Verfahrweg entlang der Führung (2) über die Feder (12) vorgespannt ist, **dadurch gekennzeichnet, dass** der Dämpfer (11, 14) als Rotationsdämpfer ausgebildet ist und an einer drehbaren Achse der Feder (12) angeordnet ist, die sich beim Aufwickeln der Feder (12) durch einen Vorschub des Schiebers (4) dreht, wobei der Rotationsdämpfer mit der Achse der Feder (12) und einem Gehäuse des Schiebers (4) gekoppelt ist, und die Waren als Flaschen oder gestapelte Waren ausgebildet sind.

2. Anordnung nach Anspruch 1, **dadurch gekennzeichnet, dass** über eine Drehbewegung der Achse der Rotationsdämpfer (11, 14) angetrieben wird, um die Bewegung des Schiebers (4) zu bremsen.

3. Anordnung nach Anspruch 1 oder 2, **dadurch gekennzeichnet, dass** der Dämpfer (11) nur in Vorschubrichtung wirksam ist und in die gegenüberliegende Richtung ein Freilauf an dem Dämpfer (11) vorgesehen ist.

4. Anordnung nach einem der vorhergehenden Ansprüche, **dadurch gekennzeichnet, dass** die Führung (2) als im Wesentlichen plattenförmiges Profil mit Führungsleisten (3) und/oder Führungsnuten ausgebildet ist.

5. Anordnung nach einem der vorhergehenden Ansprüche, **dadurch gekennzeichnet, dass** die Führung (2) zwei Seitenwände (7, 8) aufweist, zwischen denen die zu verschiebenden Waren angeordnet sind.

## Claims

1. An arrangement comprising a device (1) for advancing goods and goods, in particular for sales shelves, comprising a guide (2), along which a slider (4) is guided, wherein the slider (4) is tensioned in the advancing direction via a spring (12), wherein a damper (11) is provided, by means of which a movement of the slider (4) is braked at least in the advancing direction, and wherein the spring (12) is formed as a flat leaf spring which can be wound up and which pretensions the slider (4) to a limit stop (6) in the advancing direction, said limit stop (6) protruding upwards at a front side, whereby the spring (12) is fixed with one end to a spring holder (13) located next to the limit stop (6), so that the slider (4) is tensioned over the entire displacement distance along the guide (2) by means of the spring (12), **characterized in that** the damper (11, 14) is formed as a rotational damper and is arranged on a rotatable shaft of the spring (12), whereby said rotatable shaft rotates when the spring (12) is being wound up due to the slider (4) advancing, whereby the rotational damper is coupled with a shaft of the spring (12) and a housing of the slider (4), and whereby the goods are formed as bottles or stapled goods.

2. An arrangement according to claim 1, **characterized in that** the rotational damper (11, 14) is driven by a rotational movement of the shaft in order to brake the movement of the slider (4).

3. A device according to claim 1 or 2, **characterized in that** the damper (11) is only effective in the advancing direction and a freewheel is provided on the damper (11) in the opposite direction.

4. A device according to one of the preceding claims, **characterized in that** the guide (2) is formed as a substantially plate-shaped profile with guide strips (3) and/or guide grooves.

5. A device according to one of the preceding claims, **characterized in that** the guide (2) comprises two sidewalls (7, 8), between which the goods to be displaced are arranged.

## Revendications

1. Disposition comprenant un dispositif (1) pour faire avancer des marchandises et des marchandises, en particulier pour des rayonnages de vente, avec un guide (2) le long duquel une coulisse (4) est guidée, dans laquelle la coulisse (4) est précontrainte par un ressort (12) dans le sens d'avancement et dans laquelle il est prévu un amortisseur (11) au moyen duquel un déplacement de la coulisse (4) au moins dans le sens d'avancement est freiné, et le ressort (12) est conformé comme un ressort à ruban pouvant être enroulé, qui précontraint la coulisse (4) dans le sens d'avancement vers une butée (6) qui dépasse vers le haut sur une face avant, dans laquelle le ressort (12) est fixé à une extrémité à un support de ressort (13) à proximité de la butée (6) de telle sorte que la coulisse (4) est précontrainte par le ressort (12) sur toute la course de déplacement le long du guide (2), **caractérisée en ce que** l'amortisseur (11, 14) est conformé comme un amortisseur rotatif et disposé sur un axe pivotant du ressort (12) qui tourne lors de l'enroulement du ressort (12) sous l'effet d'un avancement de la coulisse (4), l'amortisseur rotatif étant couplé avec l'axe du ressort (12) et un boîtier de la coulisse (4) et les marchandises étant conformées comme des bouteilles ou des marchandises empilées.

2. Disposition selon la revendication 1, **caractérisée en ce que** l'amortisseur rotatif (11, 14) est entraîné par un mouvement de rotation de l'axe pour freiner le mouvement de la coulisse (4).

3. Disposition selon la revendication 1 ou 2, **caractérisée en ce que** l'amortisseur (11) n'agit que dans le sens d'avancement et une course libre est prévue sur l'amortisseur (11) dans le sens opposé.

4. Disposition selon l'une des revendications précédentes, **caractérisée en ce que** le guide (2) est réalisé comme un profilé sensiblement en forme de plaque avec des moulures de guidage (3) et/ou des rainures de guidage.

5. Disposition selon l'une des revendications précédentes, **caractérisée en ce que** le guide (2) présente deux parois latérales (7, 8) entre lesquelles les marchandises à déplacer sont disposées.
